# EUROPÄISCHE PATENTANMELDUNG

(11) **EP 4 744 797 A1**
(43) Veröffentlichungstag der Anmeldung: **20.05.2026**
(21) Anmeldenummer: 24213873.3
(22) Anmeldetag: 19.11.2024
(51) Int. Cl.: B21D 43/04

(54) **VORRICHTUNG, BIEGEMASCHINE UND VERFAHREN ZUM BIEGEN EINES STABS**

(71) Anmelder: Progress Maschinen & Automation AG, 39042 Brixen (IT)
(72) Erfinder: STUFLESSER, Alexander, 39040 Lajen (IT)
(74) Vertreter: Torggler & Hofmann Patentanwälte - Innsbruck

(57) **Zusammenfassung**

Vorrichtung (1) zum Biegen zumindest eines Stabs (2), vorzugsweise Betonstahl, umfassend
- wenigstens ein Ablageelement (3), auf welchem der Stab (2) beim Biegen bereichsweise in einer Biegeebene ablegbar ist,
- wenigstens eine am wenigstens einen Ablageelement (3) angeordnete Matrize (4), um welche der Stab (2) biegbar ist,
- wenigstens ein am wenigstens einen Ablageelement (3) angeordneter und von der wenigstens einen Matrize (4) beabstandeter Biegedorn (5), welcher dazu konfiguriert ist, den Stab (2) in einer Biegeposition (6) durch eine Bewegung relativ zur wenigstens einen Matrize (4) um die wenigstens eine Matrize (4) zu biegen, und
- wenigstens eine Hubvorrichtung (7) zum Anheben des Stabs (2) in eine Höhenrichtung (8) senkrecht zur Biegeebene weg vom wenigstens einen Ablageelement (3),
wobei die wenigstens eine Matrize (4) und der wenigstens eine Biegedorn (5) und vorzugsweise das wenigstens eine Ablageelement (3) in der Biegeposition (6) in die Höhenrichtung (8) positionsfest angeordnet sind.

## Beschreibung

Die vorliegende Erfindung betrifft eine Vorrichtung zum Biegen zumindest eines Stabs, vorzugsweise Betonstahl, umfassend
- wenigstens ein Ablageelement, auf welchem der Stab beim Biegen bereichsweise in einer Biegeebene ablegbar ist,
- wenigstens eine am Ablageelement angeordnete Matrize, um welche der Stab biegbar ist,
- wenigstens ein am Ablageelement angeordneter und von der wenigstens einen Matrize beabstandeter Biegedorn, welcher dazu konfiguriert ist, den Stab in einer Biegeposition durch eine Bewegung relativ zur wenigstens einen Matrize um die wenigstens eine Matrize zu biegen, und
- wenigstens eine Hubvorrichtung zum Anheben des Stabs in eine Höhenrichtung senkrecht zur Biegeebene weg vom wenigstens einen Ablageelement.

Des Weiteren betrifft die Erfindung eine Biegemaschine mit einer solchen Vorrichtung und ein Verfahren zum Biegen wenigstens eines Stabs.

Derartige Vorrichtungen und Biegemaschinen werden zum vollautomatischen Biegen von Stäben wie Beton- bzw. Bewehrungsstahl eingesetzt. Der grundlegende Ablauf besteht dabei darin, dass ein durchgängiger Metalldraht zu zumindest einem Stab abgelängt wird, woraufhin der Stab der Vorrichtung zugeführt wird, mittels welcher er einmal oder mehrmals gebogen wird und aus welcher er im Anschluss befördert wird.

Das Biegen des Stabs erfolgt dabei üblicherweise durch eine Relativbewegung zwischen dem Biegedorn und der Matrize. Um verschiedene Biegeformen, beispielsweise Stabformen mit mehreren gleichgerichteten oder entgegensetzten Biegungen, zu erzielen, kann es erforderlich sein, die Anordnung des Stabs in Relation zur Matrize und zum Biegedorn zu ändern. Um dies zu erreichen, werden im Stand der Technik Vorrichtungen eingesetzt, welche die Matrize und/oder den Biegedorn absenken und wieder anheben, um die Matrize und den Biegedorn von einer ersten Biegeposition in eine zweite Biegeposition zu bringen. D.h. der Stab wird zuerst in eine erste Richtung gebogen, wobei sich die Matrize und der Biegedorn in der ersten Biegeposition befinden, und darauffolgend in eine zweite Richtung gebogen, wobei sich die Matrize und der Biegedorn in der zweiten Biegeposition befinden. Bei manchen Lösungen des Stands der Technik wird auch das Ablageelement angehoben. Dasselbe Prinzip wird dann üblicherweise auch nach dem Biegen zum Auswerfen des Stabs aus der Vorrichtung angewendet.

Ein großer Nachteil dieser bekannten Lösungen ist, dass das Absenken und Anheben der Matrize und des Biegedorns und gegebenenfalls des Ablageelements aufgrund ihrer doch beachtlichen Massen und der damit einhergehenden Massenträgheit eine große Kraftaufbringung erfordert. Dadurch gehen solche Lösungen mit einem großen Energieaufwand einher. Außerdem wird zum Bewegen dieser Massen während des Biegevorgangs relativ viel Zeit beansprucht. Besonders nachteilig sind derartige Lösungen, wenn große Biegeradien gewünscht sind, da hier die Matrize und/oder der Biegedorn üblicherweise große Durchmesser mit großen zu bewegenden Massen darstellen.

Die Aufgabe der vorliegenden Erfindung ist es daher, eine zum Stand der Technik verbesserte Vorrichtung bereitzustellen, welche ein energieeffizienteres und schnelleres Biegen eines Stabs oder mehrerer Stäbe ermöglicht.

Diese Aufgabe wird durch die Merkmale des Anspruchs 1 gelöst, nämlich mit einer Vorrichtung der eingangs genannten Art, bei welcher die wenigstens eine Matrize und der wenigstens eine Biegedorn und vorzugsweise das wenigstens eine Ablageelement in der Biegeposition in die Höhenrichtung positionsfest angeordnet sind.

Dadurch kann es vorteilhafterweise vermieden werden, die wenigstens eine Matrize und den wenigstens einen Biegedorn und gegebenenfalls das wenigstens eine Ablageelement in die Höhenrichtung anzuheben. Folglich können Antriebe, welche sie in Höhenrichtung bewegen würden, für diese Komponenten entfallen. Im Vergleich zu den Vorrichtungen des Stands der Technik kann so Energie und Zeit eingespart werden.

Aufgrund der geringeren Anzahl an, insbesondere pneumatischer, Antriebe, ist die erfindungsgemäße Vorrichtung auch deutlich weniger schmutzempfindlich im Vergleich zu herkömmlichen Vorrichtungen. Die erfindungsgemäße Vorrichtung ist dadurch deutlich robuster und weniger fehleranfällig, wodurch die Produktionszeiten aufgrund reduzierter Stillstandzeiten vorteilhafterweise deutlich erhöht werden.

Die wenigstens eine Matrize ist vorzugsweise als ein Körper, zu verstehen, welcher einen Widerstand für den Stab beim Biegen darstellt, wobei der Stab beim Biegen abschnittsweise an der wenigstens einen Matrize, insbesondere an einer Kontur der wenigstens einen Matrize, anliegt.

Der wenigstens eine Biegedorn ist vorzugsweise als ein Körper zu verstehen, welcher einen Widerstand für den Stab beim Biegen darstellt, wobei der Stab beim Biegen abschnittsweise am wenigstens einen Biegedorn, insbesondere an einer Kontur des wenigstens einen Biegedorns, anliegt.

Der Stab wird insbesondere mittels des wenigstens einen Biegedorns um die wenigstens eine Matrize gebogen, sodass ein gewünschter Biegeradius und ein gewünschter Biegewinkel entstehen. Der Biegeradius ergibt sich dabei üblicherweise aus einem Matrizendurchmesser der Matrize, einem Biegedorndurchmesser des Biegedorns, einer Konturform der Matrize, einer Konturform des Biegedorns und/oder einem Abstand zwischen der Matrize und dem Biegedorn.

Die wenigstens eine Hubvorrichtung ist vorzugsweise dazu ausgebildet, den Stab in die Höhenrichtung anzuheben.

Die Höhenrichtung ist im Wesentlichen senkrecht zur Biegeebene ausgerichtet, wobei die Höhenrichtung geneigt oder schräg zu einem Untergrund orientiert sein kann. Die Höhenrichtung kann auch vertikal oder geneigt zum Untergrund orientiert sein.

Die Biegeebene ist insbesondere jene Ebene, welche normal auf die Höhenrichtung steht und/oder innerhalb welcher der Stab verbleibt, während er gebogen wird.

Weitere vorteilhafte Ausführungsformen der Erfindung werden in den abhängigen Ansprüchen definiert.

Es ist besonders bevorzugt vorgesehen, dass die wenigstens eine Hubvorrichtung dazu ausgebildet ist, den Stab in die Höhenrichtung über die wenigstens eine Matrize und/oder über den wenigstens einen Biegedorn anzuheben. So kann der Stab z.B. für mehrfaches Biegen, insbesondere mit Gegenbiegungen, in unterschiedliche Biegepositionen gebracht werden und/oder einfach aus der Vorrichtung ausgeworfen werden.

In bevorzugten Ausführungsbeispielen umfasst die wenigstens eine Hubvorrichtung wenigstens ein Hubelement, vorzugsweise mit wenigstens einer Auflagefläche, wobei der Stab mittels dem wenigstens einen Hubelement angehoben werden kann.

Vorzugsweise umfasst die Hubvorrichtung mehrere Hubelemente, wobei wenigstens ein Hubelement zum Anheben des Stabs und/oder zum Auswerfen des Stabs und/oder zum Anheben und zum Auswerfen des Stabs ausgebildet ist. Anders ausgedrückt, kann die wenigstens eine Hubvorrichtung mehrere Hubelemente mit verschiedenen Funktionen aufweisen.

Vorzugsweise ist die wenigstens eine Hubvorrichtung dazu ausgebildet, den Stab in die Höhenrichtung zu schieben, insbesondere ohne den Stab festzuhalten. So kann das Anheben des Stabs auf sehr einfache Art und Weise, d.h. ohne komplizierte Greifmechanismen etc., erfolgen.

In besonders bevorzugten Ausführungsbeispielen ist die wenigstens eine Hubvorrichtung dazu ausgebildet, den Stab, vorzugsweise mittels der wenigstens einen Auflagefläche, in die Höhenrichtung anzuheben, wobei die Höhenrichtung geneigt zu einem Untergrund ausgerichtet ist, und wobei die Vorrichtung dazu ausgebildet ist, den Stab nach dem Anheben, vorzugsweise in Längsrichtung, aus der Vorrichtung gleiten oder fallen zu lassen.

Vorzugsweise ist die Vorrichtung, insbesondere die wenigstens eine Hubvorrichtung oder eine Gegenhaltevorrichtung, zum Gegenhalten des Stabs beim Biegen des Stabs ausgebildet, vorzugsweise wobei Vorrichtung wenigstens eine Gegenhaltefläche, vorzugsweise zwei einander zugewandte Gegenhalteflächen, aufweist. Der Stab kann so z.B. während dem Biegen stabil gehalten werden.

Die wenigstens eine Gegenhaltefläche liegt vorzugsweise in einer Ebene orthogonal zur Biegeebene und/oder stellt einen Widerstand für den Stab beim Biegen dar.

Es ist bevorzugt vorgesehen, dass die Vorrichtung, insbesondere die wenigstens eine Hubvorrichtung, zum Zuführen des Stabs an das Ablageelement und/oder zum Vorschieben des Stabs entlang dem Ablageelement ausgebildet ist.

In bevorzugten Ausführungsbeispielen weist die Vorrichtung, vorzugsweise die wenigstens eine Hubvorrichtung, wenigstens eine Klemmvorrichtung zum Zuführen und/oder Vorschieben und/oder Klemmen des Stabs auf.

Es kann vorgesehen sein, dass die Vorrichtung, vorzugsweise die wenigstens eine Hubvorrichtung und/oder die wenigstens eine Klemmvorrichtung, wenigstens einen Spalt aufweist, vorzugsweise wobei der wenigstens eine Spalt
- durch die zwei einander zugewandten Gegenhalteflächen gebildet ist und/oder
- eine variierbare Spaltbreite aufweist und/oder
- einen zur Ablage des Stabs ausgebildeten Spaltboden aufweist.

Der Stab kann somit auf einfache Art und Weise in dem wenigstens einen Spalt abgelegt und/oder positioniert und/oder fixiert werden. Außerdem kann der Spalt mit einer variierbaren Spaltbreite einfach auf einen gewünschten Stabdurchmesser angepasst werden, um die Funktion für jeden Stab vollständig zu erfüllen.

Es ist denkbar, dass die wenigstens eine Gegenhaltefläche dazu ausgebildet ist, einen in einer Richtung parallel zur Höhenrichtung variablen Spalt, d.h. mit einer in diese Richtung variierenden Spaltbreite, zu bilden.

Beispielsweise kann sich der Spalt in Richtung Spaltboden und/oder in Richtung Auflagefläche hin verjüngen und/oder verengen.

Vorzugsweise ist, insbesondere an wenigstens einem Hubelement wenigstens eine in eine Richtung parallel zur Höhenrichtung variierende Gegenhaltefläche vorgesehen.

Es ist besonders bevorzugt vorgesehen, dass wenigstens eine kombinierte Hub- und Klemmvorrichtung vorgesehen ist, welche die Eigenschaften der wenigstens einen Hubvorrichtung und der wenigstens einen Klemmvorrichtung aufweist.

Es ist auch denkbar, dass die Vorrichtung und/oder die Biegemaschine wenigstens eine Haltevorrichtung, vorzugsweise mit wenigstens einem aufklappbaren Halteelement, aufweist, wobei die wenigstens eine Haltevorrichtung dazu ausgebildet ist, ungewünschten Durchbiegungen des Stabs, insbesondere bei langen Stäben, entgegenzuwirken.

In bevorzugten Ausführungsbeispielen ist oder sind die wenigstens eine Matrize und/oder der wenigstens eine Biegedorn um eine senkrecht auf die Biegeebene stehende Drehachse rotierbar, vorzugsweise wobei der Stab durch die Rotation des wenigstens einen Biegedorns um die Drehachse um die wenigstens eine Matrize biegbar ist. So kann die Relativbewegung zwischen der wenigstens einen Matrize und dem wenigstens einen Biegedorn auf einfache Art und Weise erzeugt werden.

In besonders bevorzugten Ausführungsbeispielen ist die wenigstens eine Matrize zylinderförmig mit einer Zylinderachse ausgebildet ist, vorzugsweise wobei die Zylinderachse mit der Drehachse zusammenfällt. So können z.B. auch Biegedurchmesser des gebogenen Abschnitts des Stabs von 200 mm erzeugt werden.

Die wenigstens eine Matrize kann rotationsfrei um die Drehachse gelagert sein. Dadurch kann z.B. die Reibung zwischen dem Stab und der Matrize gering gehalten werden.

In bevorzugten Ausführungsbeispielen ist der wenigstens eine Biegedorn zylinderförmig mit einer Zylinderachse ausgebildet, wobei der Biegedorn um seine Zylinderachse rotationsfrei gelagert sein kann. Dadurch kann z.B. die Reibung zwischen dem Stab und dem Biegedorn gering gehalten werden.

Aufgrund der Rotationssymmetrie der wenigstens einen Matrize und/oder des wenigstens einen Biegedorns ist oder sind die wenigstens eine Matrize und/oder der wenigstens eine Biegedorn relativ zum Stab jederzeit richtig positioniert.

Es ist bevorzugt vorgesehen, dass der wenigstens eine Biegedorn zumindest beim Biegen des Stabs einen konstanten Abstand zur Drehachse aufweist. Zwischen mehreren Biegevorgängen kann der Abstand auch variieren, um verschiedene Biegeradien zu erzeugen.

In bevorzugten Ausführungsbeispielen weist die Vorrichtung einen Biegekopf auf, an welchem die wenigstens eine Matrize und der wenigstens eine Biegedorn, vorzugsweise lösbar, befestigt sind und welcher dazu ausgebildet ist, die Bewegung des wenigstens einen Biegedorns und vorzugsweise der wenigstens einen Matrize anzutreiben.

In besonders bevorzugten Ausführungsbeispielen ist die wenigstens eine Hubvorrichtung dazu ausgebildet, den Stab in die Höhenrichtung anzuheben, wobei die Höhenrichtung geneigt zu einem Untergrund ausgerichtet ist, und wobei die Vorrichtung dazu ausgebildet ist, den Stab nach dem Anheben, vorzugsweise in Längsrichtung, aus der Vorrichtung gleiten oder fallen zu lassen, und wobei die Vorrichtung einen Biegekopf aufweist, an welchem die wenigstens eine Matrize und der wenigstens eine Biegedorn als eine Einheit, vorzugsweise lösbar, befestigt sind und wobei der Biegekopf dazu ausgebildet ist, die Bewegung der Einheit anzutreiben.

Besonders bevorzugt ist der Biegekopf dazu ausgebildet, sich translatorisch in der Biegeebene, d.h. in einer Ebene orthogonal zur Höhenrichtung, zu bewegen, vorzugsweise in eine Längsrichtung zu bewegen.

Die Längsrichtung ist vorzugsweise jene Richtung, welche orthogonal zu einem noch ungebogenen, geraden Stab ausgerichtet ist. D.h. vorzugsweise, dass sich der ungebogene Stab in eine Querrichtung erstreckt.

In bevorzugten Ausführungsbeispielen ist die Vorrichtung, insbesondere translatorisch und/oder in die Querrichtung, verschieblich ausgebildet.

Die Vorrichtung kann z.B. mittels wenigstens einer Führungsschiene, verfahrbar sein.

Im Falle, dass eine Beigemaschine mehrere Vorrichtungen umfasst, ist vorzugsweise wenigstens eine Vorrichtung translatorisch verschieblich gelagert, insbesondere sodass ein Abstand zwischen den Matrizen und/oder den Biegedornen entsprechend einer Stablänge des zu biegenden Stabs und/oder entsprechend gewünschter Biegepunkte am Stab angepasst werden kann.

Es ist bevorzugt vorgesehen, dass die Vorrichtung einen, vorzugsweise zumindest beim Auswerfen des Stabs aus der Vorrichtung relativ zum Untergrund geneigten, Biegetisch aufweist, welcher zur bereichsweisen Ablage des Stabs ausgebildet ist.

Der Biegetisch kann vorzugsweise als Ergänzung zum wenigstens einen Ablageelement angesehen werden, womit der Stab flächiger und/oder gleichmäßiger auf der Vorrichtung abgelegt werden kann.

Vorzugsweise weist der Biegetisch eine im Wesentlichen geschlossene Tischoberfläche auf, insbesondere sodass sich der Stab und/oder seine Stabenden nicht in der Vorrichtung verfangen können.

Es ist besonders bevorzugt vorgesehen, dass die wenigstens eine Matrize und der wenigstens eine Biegedorn und vorzugsweise das wenigstens eine Ablageelement wenigstens eine Einheit bilden, in welcher die relativen Positionen der wenigstens einen Matrize und des wenigstens einen Biegedorns und vorzugsweise des wenigstens einen Ablageelements zueinander zumindest beim Biegen konstant sind, insbesondere wobei die wenigstens eine Einheit austauschbar ist. Mit einer derartigen Ausbildung können praktischerweise unterschiedliche Einheiten mit unterschiedlichen Matrizen und unterschiedlichen Biegedornen in der Vorrichtung eingesetzt werden. Z.B. kann für einen bestimmten Stabdurchmesser des Stabs eine gewünschte Matrize mit einem gewünschten Durchmesser eingesetzt werden.

Es ist bevorzugt vorgesehen, dass die wenigstens eine Einheit und der Biegekopf dazu ausgebildet sind, dass die wenigstens eine Einheit in den Biegekopf ein- und ausschiebbar und vorzugsweise ver- und entriegelbar ist. So kann ein rascher Wechsel zwischen unterschiedlichen Einheiten mit unterschiedlichen Matrizen und/oder unterschiedlichen Biegedornen erfolgen.

Zum Ein- und Ausschieben kann können die wenigstens eine Einheit und der Biegekopf einander entsprechende Führungen, z.B. T-Nuten-Führungen, und eine Verriegelungsvorrichtung, z.B. umfassend wenigstens einen Arretierbolzen, aufweisen.

Die Vorrichtung kann wenigstens eine, vorzugsweise vollautomatisiert betreibbare, Wechselvorrichtung umfassen, welche zum Anbringen und Lösen der wenigstens einen Matrize und/oder des wenigstens einen Biegedorns, vorzugsweise als wenigstens eine Einheit, an und von der Vorrichtung ausgebildet ist.

Vorzugsweise ist die wenigstens eine Wechselvorrichtung dazu ausgebildet, die wenigstens eine Einheit am Biegekopf ein- und auszuschieben und/oder an ein Matrizenmagazin zum Aufbewahren von Matrizen abzugeben und von dort zu entnehmen.

Es ist auch denkbar, dass die wenigstens eine Matrize und der wenigstens eine Biegedorn der wenigstens einen Einheit jeweils einzeln austauschbar sind. So können unterschiedliche Matrizen und/oder Biegedorne besonders flexibel eingesetzt werden.

Die wenigstens eine Einheit kann auch mit einem variierbaren Abstand zwischen der wenigstens einen Matrize und dem wenigstens einen Biegedorn ausgebildet sein. So ist es z.B. möglich, mit einer Matrize und einem Biegedorn unterschiedliche Biegeradien zu erzeugen.

In besonders bevorzugten Ausführungsbeispielen weist das wenigstens eine Ablageelement zumindest in einer Auswerfposition, in welcher der Stab aus der Vorrichtung auswerfbar ist, geneigt gegenüber dem Untergrund ausgerichtet ist. Dadurch kann der Stab nach dem Biegen z.B. mittels der Schwerkraft einfach aus der Vorrichtung gleiten oder fallen.

Es ist denkbar, dass die Vorrichtung wenigstens eine Gleitfläche aufweist, insbesondere welche ein besonders reibungsarmes Abgleiten des Stabs aus der Vorrichtung ermöglicht.

In bevorzugten Ausführungsbeispielen weist der Biegetisch eine Mulde auf, worin das wenigstens eine Ablageelement versenkt angeordnet ist, vorzugsweise sodass die Tischoberfläche neben der Mulde des Biegetischs im Wesentlichen in der Biegeebene liegt. So kann z.B. auf einfache Art und Weise ausreichend Bewegungsraum für die wenigstens eine Matrize und den wenigstens einen Biegedorn zur Verfügung gestellt werden. Außerdem kann die wenigstens eine Wechselvorrichtung bei einem Matrizenwechsel so eine Einheit aus Matrize und Biegedorn und vorzugsweise Ablageelement ungehindert in den Biegekopf einschieben und aus dem Biegekopf entnehmen.

Im Falle, dass die wenigstens eine Matrize und der wenigstens eine Biegedorn und/oder der Biegetisch, insbesondere die Tischoberfläche, geneigt zu einem Untergrund ausgerichtet ist oder sind, verläuft die Längsrichtung vorzugsweise in der Biegeebene von oben nach unten bzw. von unten nach oben.

Schutz wird auch begehrt für eine Biegemaschine mit wenigstens einer erfindungsgemäßen Vorrichtung, vorzugsweise mit zwei gespiegelt zueinander angeordneten erfindungsgemäßen Vorrichtungen, und mit wenigstens einem Antrieb zum Antreiben der wenigstens einen Hubvorrichtung, der wenigstens einen Matrize und des wenigstens einen Biegedorns.

In bevorzugten Ausführungsbeispielen umfasst die Biegemaschine
- eine Abspulvorrichtung zum Abspulen eines Stahldrahts und/oder
- eine Richtmaschine zum Formen des Stahldrahts, vorzugsweise Betonstahls, und/oder
- eine Schneidvorrichtung zum Ablängen des Stahldrahts in einen abgelängten Stab und/oder
- wenigstens eine Wechselvorrichtung zum Anbringen und Lösen der wenigstens einen Matrize und/oder des wenigstens einen Biegedorns, vorzugsweise als wenigstens eine Einheit, an und von der Vorrichtung und/oder
- wenigstens ein Matrizenmagazin zum Lagern der wenigstens einen Matrize, des wenigstens einen Biegedorns, weiterer Matrizen und/oder weiterer Biegedorne, vorzugsweise jeweils als eine Einheit.

Das Matrizenmagazin umfasst vorzugsweise eine Mehrzahl an Matrizen mit unterschiedlichen durchschnittlichen Durchmessern und/oder Konturen. So kann z.B. je nach Stabdurchmesser eine gewünschte Matrize mit einem gewünschten Durchmesser, insbesondere in Kombination mit einem gewünschten Biegedorn und/oder Ablageelement als wenigstens eine Einheit, in die Vorrichtung eingesetzt werden. Übliche Stabdurchmesser liegen z.B. im Bereich von zwischen 8 und 20 mm.

Des Weiteren wird Schutz begehrt für ein Verfahren zum Biegen wenigstens eines Stabs mit wenigstens einer erfindungsgemäßen Vorrichtung umfassend die folgenden Schritte:
- Ablegen des Stabs auf dem wenigstens einen Ablageelement;
- Biegen des Stabs mit dem wenigstens einen Biegedorn um die wenigstens eine Matrize;
- Anheben des Stabs mit der wenigstens einen Hubvorrichtung in die Höhenrichtung;
- Ablegen des Stabs auf dem wenigstens einen Ablageelement und Biegen des Stabs mit dem wenigstens einen Biegedorn um die wenigstens eine Matrize und/oder Auswerfen des Stabs aus der wenigstens einen Vorrichtung.

Es kann vorgesehen sein, dass der Stab einmal oder mehrmals gebogen wird, bevor er aus der Vorrichtung ausgeworfen wird.

Das Auswerfen ist nicht zwingend als ein aktives Auswerfen zu verstehen, sondern kann z.B. auch als ein Gleiten, Abgleiten, Ausfallen oder ähnliches verstanden werden.

Weitere Vorteile und Einzelheiten vorteilhafter Varianten der Erfindung ergeben sich aus den Figuren sowie der dazugehörigen Figurenbeschreibung. Dabei zeigen:
- Fig. 1: eine Ansicht eines ersten Ausführungsbeispiels einer erfindungsgemäßen Vorrichtung,
- Fig. 2: ein gebogener Stab,
- Fig. 3-4: ein Biegekopf einer erfindungsgemäßen Vorrichtung,
- Fig. 5-7: weitere Ansichten des ersten Ausführungsbeispiels einer erfindungsgemäßen Vorrichtung,
- Fig. 8-11: Ansichten eines zweiten Ausführungsbeispiels einer erfindungsgemäßen Vorrichtung,
- Fig. 12-17: eine Abfolge eines Biegeprozesses mit einem ersten Ausführungsbeispiel einer Biegemaschine mit zwei erfindungsgemäßen Vorrichtungen,
- Fig. 18-22: eine Abfolge eines Biegeprozesses mit einem zweiten Ausführungsbeispiel einer Biegemaschine mit zwei erfindungsgemäßen Vorrichtungen und
- Fig. 23-28: Ansichten eines dritten Ausführungsbeispiels einer erfindungsgemäßen Vorrichtung.

Die Fig. 1 zeigt eine perspektivische Ansicht eines ersten Ausführungsbeispiels einer erfindungsgemäßen Vorrichtung 1 zum Biegen zumindest eines Stabs 2, vorzugsweise Betonstahl oder Bewehrungsstahl, umfassend
- wenigstens ein Ablageelement 3, auf welchem der Stab 2 beim Biegen bereichsweise in einer Biegeebene ablegbar ist,
- wenigstens eine am wenigstens einen Ablageelement 3 angeordnete Matrize 4, um welche der Stab 2 biegbar ist,
- wenigstens ein am wenigstens einen Ablageelement 3 angeordneter und von der wenigstens einen Matrize 4 beabstandeter Biegedorn 5, welcher dazu konfiguriert ist, den Stab 2 in einer Biegeposition 6 durch eine Bewegung relativ zur wenigstens einen Matrize 4 um die wenigstens eine Matrize 4 zu biegen, und
- wenigstens eine Hubvorrichtung 7 zum Anheben des Stabs 2 in eine Höhenrichtung 8 senkrecht zur Biegeebene weg vom wenigstens einen Ablageelement 3,
wobei die wenigstens eine Matrize 4 und der wenigstens eine Biegedorn 5 und vorzugsweise das wenigstens eine Ablageelement 3 in der Biegeposition 6 in die Höhenrichtung 8 positionsfest angeordnet sind.

Die Biegeebene ist vorzugsweise jene Ebene, welche orthogonal zur Höhenrichtung 8 ausgerichtet ist, und in welcher vorzugsweise die Längsrichtung 23 liegt.

Bei diesem bevorzugten Ausführungsbeispiel sind die wenigstens eine Matrize 4 und der wenigstens eine Biegedorn 5, vorzugsweise lösbar, am wenigstens einen Ablageelement 3 befestigt, wobei die wenigstens eine Matrize 4, der wenigstens eine Biegedorn 5 und das wenigstens eine Ablageelement 3 in der Biegeposition 6 in die Höhenrichtung 8 in der Biegeposition 6 positionsfest angeordnet sind.

Bei diesem bevorzugten Ausführungsbeispiel weist die wenigstens eine Hubvorrichtung 7 wenigstens ein Hubelement 9 auf, welches dazu ausgebildet ist, den Stab 2 in die Höhenrichtung 8 über die wenigstens eine Matrize 4 und/oder über den wenigstens einen Biegedorn 5 anzuheben.

In Fig. 1 ist gezeigt, dass die Vorrichtung 1, vorzugsweise die wenigstens eine Hubvorrichtung 7, zum Gegenhalten des Stabs 2 beim Biegen des Stabs 2 vorzugsweise wenigstens eine Gegenhaltefläche 11, vorzugsweise zwei einander zugewandte Gegenhalteflächen 11, aufweist.

Die Vorrichtung 1, vorzugsweise die wenigstens eine Hubvorrichtung 7, kann zum Zuführen des Stabs 2 an das Ablageelement 3 und/oder zum Vorschieben des Stabs 2 entlang dem Ablageelement 3 ausgebildet sein.

Bei diesem Ausführungsbeispiel weist die wenigstens eine Hubvorrichtung 7 wenigstens einen Spalt 13 auf, insbesondere wobei der wenigstens eine Spalt 13 einen zur Ablage des Stabs 2 ausgebildeten Spaltboden aufweist und/oder wobei der wenigstens eine Spalt 13 durch die zwei einander zugewandten Gegenhalteflächen 11 gebildet ist.

Es kann auch sein, dass der wenigstens eine Spalt 13 eine variierbare Spaltbreite aufweist.

Besonders bevorzugt ist oder sind die wenigstens eine Matrize 4 und/oder der wenigstens eine Biegedorn 5 um eine senkrecht auf die Biegeebene stehende Drehachse 14 rotierbar, vorzugsweise wobei der Stab 2 durch die Rotation des wenigstens einen Biegedorns 5 um die Drehachse 14 um die wenigstens eine Matrize 4 biegbar ist.

Bei diesem bevorzugten Ausführungsbeispiel ist die wenigstens eine Matrize 4 zylinderförmig mit einer Zylinderachse ausgebildet ist, vorzugsweise wobei die Zylinderachse mit der Drehachse 14 zusammenfällt.

Vorzugsweise ist auch der wenigstens eine Biegedorn 5 zylinderförmig ausgebildet und/oder durch einen zumindest beim Biegen des Stabs 2 konstanten Abstand beabstandet von der Drehachse 14 angeordnet.

Bei diesem Ausführungsbeispiel bilden die wenigstens eine Matrize 4 und der wenigstens eine Biegedorn 5 und das wenigstens eine Ablageelement 3 wenigstens eine Einheit 21, wobei die relativen Positionen der wenigstens einen Matrize 4, des wenigstens einen Biegedorns 5 und des wenigstens einen Ablageelements 3 zueinander zumindest beim Biegen konstant sind.

Genaugenommen sind in Fig. 1 zwei Einheiten 21 gezeigt, wobei eine Einheit 21 an einem Biegekopf 15 der Verrichtung 1 befestigt ist und so für das Biegen des Stabs 2 einsatzbereit ist, und wobei eine zweite Einheit 21, z.B. als Ersatz und/oder mit von der eingesetzten Einheit 21 verschiedenen Matrizen- und/oder Biegedorndurchmessern, von der wenigstens einen Wechselvorrichtung 24 gehalten wird.

Die wenigstens eine Einheit 21 ist also vorzugsweise dazu ausgebildet, als gesamte Einheit 21 austauschbar zu sein, vorzugsweise wobei die wenigstens eine Matrize 4 und der wenigstens eine Biegedorn 5 jeweils einzeln austauschbar sind, und/oder wobei der Abstand zwischen der wenigstens einen Matrize 4 und dem wenigstens einen Biegedorn 5 variierbar ist.

Bei diesem Ausführungsbeispiel umfasst die Vorrichtung 1 einen, vorzugsweise zumindest beim Auswerfen des Stabs 2 aus der Vorrichtung 1 relativ zum Untergrund geneigten, Biegetisch 17 auf, welcher zur bereichsweisen Ablage des Stabs 2 ausgebildet ist.

Der Biegetisch 17 weist bei diesem Ausführungsbeispiel eine Mulde 18 auf, worin das wenigstens eine Ablageelement 3 versenkt ist, vorzugsweise sodass eine Tischoberfläche 19 neben der Mulde 18 des Biegetischs 17 im Wesentlichen in der Biegeebene liegt. So kann die wenigstens eine Wechselvorrichtung 24 die wenigstens eine Einheit 21 einfach in den Biegekopf 15 ein- und ausschieben.

Bei diesem Ausführungsbeispiel ist das wenigstens eine Ablageelement 3 geneigt gegenüber einem Untergrund ausgerichtet, insbesondere wobei die Biegeebene geneigt gegenüber dem Untergrund ausgerichtet ist.

Die Fig. 2 zeigt einen mittels der Vorrichtung 1 gebogenen Stab 2, wobei seine Z-förmige Biegeform durch zwei Biegevorgänge erhalten wurde. D.h. insbesondere, dass der Stab 2 durch eine erste Biegung, wobei sich der Biegedorn 5 in eine erste Rotationsrichtung um die Matrize 5 oder Drehachse 14 dreht, und durch eine Gegenbiegung, wobei sich der Biegedorn 5 in eine der ersten Rotationsrichtung entgegengesetzte zweite Rotationsrichtung um die Matrize 5 oder Drehachse 14 dreht, erhalten wurde.

Die Fig. 3 und 4 zeigen den optionalen, besonders bevorzugt vorgesehenen, Biegekopf 15 der Vorrichtung 1 genauer, wobei die wenigstens eine Matrize 4 und der wenigstens eine Biegedorn 5, vorzugsweise lösbar, am Biegekopf 15 befestigt sind.

Vorzugsweise ist der Biegekopf 15 so ausgebildet, dass die wenigstens eine Einheit 21 umfassend eine Matrize 4, einen Biegedorn 5 und vorzugsweise ein Ablageelement 3 in den Biegekopf 15 ein- und ausgeschoben und vorzugsweise ver- und entriegelt werden kann.

Der Biegekopf 15 ist insbesondere dazu ausgebildet, die Bewegung des wenigstens einen Biegedorns 5 und vorzugsweise der wenigstens einen Matrize 4, insbesondere in die Längsrichtung 23, anzutreiben.

In den Fig. 3 und 4 ist auch wenigstens eine Hubvorrichtung 7 gezeigt, welche bei diesem Ausführungsbeispiel zwei Hubelemente 9 und einen Spalt 13 aufweist, wobei der Spalt 13 aus zwei Gegenhalteflächen 11 gebildet ist.

Die Fig. 5-7 zeigen weitere Ansichten des ersten Ausführungsbeispiels einer erfindungsgemäßen Vorrichtung 1. In Fig. 5 ist die bevorzugt vorgesehene wenigstens eine Klemmvorrichtung 12 zu sehen, welche bei diesem Ausführungsbeispiel gleichzeitig auch eine Hubvorrichtung 7 ist, da sie zum Anheben und Klemmen des Stabs 2 ausgebildet ist.

Vorzugsweise ist die wenigstens eine Klemmvorrichtung 12 zum Zuführen und/oder Vorschieben des Stabs 1 an die Ablagevorrichtung 3 ausgebildet.

Besonders bevorzugt weist die wenigstens eine Klemmvorrichtung 12 wenigstens einen Spalt 13 auf.

Weiters sind hier zwei Einheiten 12 mit jeweils einem Ablageelement 3, einer Matrize 4 und einem oder zwei Biegedorne 5 gezeigt. Eine Einheit 12 mit zwei Biegedorne 5 ist dabei einsatzbereit zum Biegen am Biegekopf 15 befestigt. Eine weitere Einheit 21 mit nur einem Biegedorn 5 ist in einem Matrizenmagazin abgelegt.

In den Fig. 6 und 7 ist eine optionale, besonders bevorzugt vorgesehene Wechselvorrichtung 24 zu sehen, wobei diese eine Einheit 21 mit einem Ablageelement 3, einer Matrize 4 und einem Biegedorn 5 (nicht zu sehen) trägt. Die Wechselvorrichtung 24 ermöglicht es, dass zum Biegen unterschiedliche Einheiten 21 mit unterschiedlichen Matrizen 4 und Biegedornen 5 verwendet werden können.

Bei den nun folgenden Beschreibungen der in den folgenden Figuren gezeigten Ausführungsbeispiele wird zur Vermeidung von Wiederholungen vorrangig auf die Unterschiede zum ersten Ausführungsbeispiel eingegangen. Ansonsten gilt die obige Beschreibung des ersten Ausführungsbeispiels soweit anwendbar auch für die nachfolgend noch beschriebenen Ausführungsbeispiele.

Die Fig. 8-11 zeigen Ansichten eines zweiten Ausführungsbeispiels einer erfindungsgemäßen Vorrichtung 1 in einer bevorzugten Ausführungsvariante einer Biegemaschine 20, wobei diese Ausführungsvariante zwei zueinander gespiegelt angeordnete Vorrichtungen 1 und wenigstens einen Antrieb (nicht gezeigt) zum Antreiben der wenigstens einen Hubvorrichtung 7, der wenigstens einen Matrize 4 und des wenigstens einen Biegedorns 5 aufweist.

Diese Variante umfasst weiters eine Wechselvorrichtung 24 zum Anbringen und Lösen der wenigstens einen Matrize 4 und/oder des wenigstens einen Biegedorns 5, vorzugsweise als wenigstens eine Einheit 21, an und von der Vorrichtung 1 und wenigstens ein Matrizenmagazin zum Lagern der wenigstens einen Matrize 4, des wenigstens einen Biegedorns 5, weiterer Matrizen 4 und/oder weiterer Biegedorne 5, vorzugsweise jeweils als eine Einheit 21.

In den Fig. 9-11 sind neben den an den Biegeköpfen 15 befestigten Einheiten 21 weitere Einheiten 21 im Matrizenmagazin und/oder in der Wechselvorrichtung 24 gezeigt.

Die Biegemaschine 20 kann auch
- eine Abspulvorrichtung zum Abspulen eines Stahldrahts und/oder
- eine Richtmaschine zum Formen des Stahldrahts, vorzugsweise Betonstahls, und/oder
- eine Schneidvorrichtung zum Ablängen des Stahldrahts in einen abgelängten Stab 2
umfassen.

Bei dieser Variante einer Biegemaschine 20 weist jede Vorrichtung 1 eine Hubvorrichtung 7 auf, welche an die Mulden 18 der Biegetische 17 angrenzen. Eine dieser Hubvorrichtungen 7 ist in Fig. 10 gezeigt.

Zwischen diesen beiden Hubvorrichtungen 7, welche den Vorrichtungen 1 zugeordnet sind, ist eine zusätzliche Hubvorrichtung 7 angeordnet, welche gleichzeitig eine Klemmvorrichtung 12 ist. Diese kombinierte Hub- und Klemmvorrichtung 7,12 ist in Fig. 11 gut zu sehen.

Die Fig. 12-17 zeigen eine Abfolge eines Biegeprozesses mit einem ersten Ausführungsbeispiel einer Biegemaschine 20 mit zwei erfindungsgemäßen Vorrichtungen 1. Aus dieser Abfolge lässt sich das erfindungsgemäße Verfahren zum Biegen wenigstens eines Stabs 2 mit wenigstens einer erfindungsgemäßen Vorrichtung 1 oder Biegemaschine 20 ableiten, wobei das Verfahren die folgenden Schritte umfasst:
- Ablegen des Stabs 2 auf dem wenigstens einen Ablageelement 3;
- Biegen des Stabs 2 mit dem wenigstens einen Biegedorn 5 um die wenigstens eine Matrize 4;
- Anheben des Stabs 2 mit der wenigstens einen Hubvorrichtung 7 in die Höhenrichtung 8;
- Ablegen des Stabs 2 auf dem wenigstens einen Ablageelement 3 und Biegen des Stabs 2 mit dem wenigstens einen Biegedorn 5 um die wenigstens eine Matrize 4 und/oder Auswerfen des Stabs 2 aus der wenigstens einen Vorrichtung 1.

Die Fig. 12 zeigt dabei den soeben in die Vorrichtungen 1 eingeworfenen Stab 2, die Fig. 13 das Biegen des Stabs 2 an seinen zwei Endbereichen, die Fig. 14 das Anheben des Stabs 2 in die Höhenrichtung 8, die Fig. 15 das erneute Biegen des wieder abgelegten Stabs 2, die Fig. 16 das Auswerfen des Stabs 2 mittels Anhebens des Stabs 2 durch die wenigstens eine Hubvorrichtung 7, und die Fig. 17 den fertig gebogenen bzw. fertigt produzierten Stab 2.

Vergleicht man z.B. die Fig. 9 und die Fig. 12, ist erkennbar, dass die Vorrichtungen 1 vorzugsweise dazu ausgebildet sind, einen variablen Abstand zueinander aufzuweisen. Mit einem variablen Abstand zwischen den Vorrichtungen 1 kann der Abstand zwischen den Matrizen 4 und/oder Biegedornen 5 entsprechend einer vorhandenen Stablänge des Stabs 2 und/oder entsprechend gewünschter Biegepunkte am Stab 2 einfach angepasst werden.

Die Vorrichtungen 1 können translatorisch verschieblich, beispielsweise auf Führungsschienen geführt und/oder antreibbar, ausgebildet sein.

Beim Übergang von den in den Fig. 13 (erstes Biegen) und Fig. 14 (Anheben zwischen Biegevorgängen) gezeigten Schritten, ist zu erkennen, dass die Biegeköpfe 15 mit den daran befestigten Matrizen 4 und Biegedornen 5 vorzugsweise in die Längsrichtung verschieblich 23 ausgebildet sind.

In Fig. 14 ist an den Hubvorrichtungen 7, welche an den Biegetischen 17 angrenzen, zu sehen, dass jeweils zwei Hubelemente 9 in die Höhenrichtung 8 ausgefahren sind, um den Stab 2 anzuheben.

Des Weiteren sind zum stabilen Halten des Stabs 2 vorzugsweise gleichzeitig Hubelemente 9 der zentral angeordneten Hub- und Klemmvorrichtung 7,12 ausgefahren.

Im in Fig. 15 gezeigten Schritt (erneutes Biegen des abgelegten Stabs 2) sind alle Hubelemente 9 wieder eingefahren.

In Fig. 16 (Auswerfen des Stabs 2) sind dann wiederum Hubelemente 9 der Hubvorrichtungen 7 und der zentralen Hub- und Klemmvorrichtung 7,12 in Höhenrichtung 8 ausgefahren, sodass der Stab 2 aus den Vorrichtungen 1 ausgeworfen werden kann.

Bei diesem Ausführungsbeispiel weisen manche der Hubelemente 9 wenigstens eine Auflagefläche 10 auf, mittels welcher der Stab 2 angehoben werden kann und/oder auf welcher der Stab 2 aufliegen kann.

Bei diesem Ausführungsbeispiel ist das wenigstens eine Ablageelement 3 zumindest in der Auswerfposition 16, in welcher der Stab 2 aus der Vorrichtung 1 auswerfbar ist, geneigt gegenüber dem Untergrund ausgerichtet.

In Fig. 17 (Stab 2 fertig produziert) ist zu sehen, dass die Vorrichtung 1 und/oder die Biegemaschine 20 vorzugsweise ein oder mehrere Auffangelemente umfassen kann oder können, wobei die Auffangelemente zum Auffangen des fertig gebogenen Stabs 2 ausgebildet sind.

Hier sind auch die Biegetische 17 inklusive ihrer Mulden 18 geneigt gegenüber dem Untergrund ausgerichtet, insbesondere sodass der Stab 2 mittels der Schwerkraft aus der wenigstens einen Vorrichtung 1 ausfallen und/oder abgleiten kann.

Die Fig. 18-22 zeigen eine weitere Abfolge eines Biegeprozesses mit einem zweiten Ausführungsbeispiel einer Biegemaschine 20 mit zwei erfindungsgemäßen Vorrichtungen 1.

Die Fig. 18 und 19 zeigen dabei einen in die Vorrichtungen 1 eingeworfenen Stab 2, die Fig. 20 ein erstes Biegen des Stabs 2, die Fig. 21 ein zweites Biegen des Stabs 2 und die Fig. 22 das Auswerfen des Stabs 2 mittels Anhebens des Stabs 2 durch die wenigstens eine Hubvorrichtung 7.

Die Fig. 18 zeigt einen Schnitt durch die Biegemaschine 20 mit Ansicht auf eine Vorrichtung 1 und insbesondere die Matrize 4 und den Biegedorn 5, wobei zwischen der Matrize 4 und dem Beigedorn 5 der Stab 2 zu sehen ist. Hinter der Matrize 4 ist weiters ein Hubelement 9 der wenigstens einen Hubvorrichtung 7 zu erkennen.

Entsprechend der in der Fig. 18 gezeigten Ansicht, sind auch in der Fig. 19 die ausgefahrenen Hubelemente 9 der Hubvorrichtungen 7 und der zentral angeordneten Hub- und Klemmvorrichtung 7,12 zu sehen.

Bei diesem Ausführungsbeispiel umfasst die Biegemaschine 20 insbesondere auch zwei Haltevorrichtungen 22, welche zum stabilen Halten des Stabs 2 vorgesehen sind.

Derartige Haltevorrichtungen 22, welche vorzugsweise hochklappbare Halteelemente umfassen, kommen vor allem bei langen Stäben 2 zum Einsatz, um größere Durchbiegungen des Stabs 2 zu vermeiden.

In Fig. 20 ist das erste Biegen des Stabs 2 gezeigt, wobei die Hubelemente 9 der Hubvorrichtungen 7 und der Hub- und Klemmvorrichtung 7,12 wieder eingefahren sind, die Haltevorrichtungen 22 jedoch nach wie vor zum Stabilisieren des Stabs 2 ausgefahren sind.

In Fig. 21 wird der Stab 2 erneut gebogen, wobei die Biegepunkte am Stab 2 nun näher beieinander liegen. Daher sind die Vorrichtungen 1 näher zueinander angeordnet, sodass der Abstand zwischen den Matrizen 4 und/oder den Biegedorne 5 wiederum geringer ist.

Da hier der Stab 2 innerhalb der Biegepunkte nun kürzer als im ursprünglichen, langen Zustand (Fig. 19 und 20) ist, sind die Haltevorrichtungen 22 inaktiv oder eingeklappt. Ein zusätzliches Stabilisieren des Stabs 2 ist aufgrund seiner kürzeren Stablänge nicht notwendig.

In Fig. 22 wurde der doppelt gebogene Stab 2 soeben mittels der Hubelemente 9 der Hubvorrichtungen 7 in Höhenrichtung 8 angehoben und dadurch ausgeworfen.

Manche der Hubelemente 9 weisen bei diesem bevorzugten Ausführungsbeispiel wenigstens eine Auflagefläche 10 auf, mittels welcher der Stab 2 anhebbar ist.

Die Fig. 23-28 zeigen Ansichten eines dritten Ausführungsbeispiels einer erfindungsgemäßen Vorrichtung 1 mit einer kombinierten Hub- und Klemmvorrichtung 7,12 zum Anheben und Klemmen des Stabs 2. Die spezifische Ausbildung der Hub- und Klemmvorrichtung 7,12 unterscheidet sich dabei von jener der vorhergehenden Ausführungsbeispiele.

Bei diesem Ausführungsbeispiel ist wenigstens eine Gegenhaltefläche 11 des Spalts 13 an wenigstens einem Klemmhebel 25 angeordnet, wobei der wenigstens eine Klemmhebel 25 zum Klemmen des Stabs 2 ausgebildet ist.

Die Fig. 23 und 24 zeigen perspektivische Ansichten und die Fig. 25 eine zugehörige Seitenansicht des dritten Ausführungsbeispiels, wobei Abschnitte mehrerer Stäbe 2 gezeigt sind, welche im Spalt 13 auf wenigstens einem Hubelement 9 der Hubvorrichtung 7 aufliegen.

In Fig. 25 ist erkennbar, dass die Stäbe 2 hier noch ungeklemmt sind, da die wenigstens eine Gegenhaltefläche 11 auf einer Seite noch beabstandet von den Stäben 2 angeordnet ist. D.h. der Klemmhebel 25 ist hier noch nicht zum Klemmen der Stäbe 2 betätigt.

Bei diesem Ausführungsbeispiel ist die wenigstens eine Gegenhaltefläche 11 dazu ausgebildet, einen in einer Richtung parallel zur Höhenrichtung 8 variablen Spalt 13, d.h. mit einer in diese Richtung variierenden Spaltbreite, zu bilden.

Konkret verjüngt, vorzugsweise verengt, sich der Spalt 13 hier in Richtung Auflagefläche 10 hin, insbesondere sodass der Spalt 13 an die Stabdurchmesser der Stäbe 2 angepasst werden kann.

Die Fig. 26-28 zeigen Seitenansichten dreier verschiedener Zustände der Vorrichtung 1, woraus insbesondere auch die jeweiligen Spaltbreiten des Spalts 13 hervorgehen.

Die Fig. 26 zeigt einen Zustand, in welchem Stäbe 2 gerade in die Vorrichtung 1 eingeworfen wurden, wobei ein Hubelement 9 mit einer variierenden Gegenhaltefläche 11 in die Höhenrichtung 8 hochgefahren wurde, um einen (im Vergleich zum Zustand in Fig. 27) kleineren Spalt 13 zu erzeugen.

Im Gegensatz zur Fig. 26 zeigt die Fig. 27 einen Zustand, in welchem Stäbe 2 in die Vorrichtung 1 gerade eingeworfen wurden, wobei beide Hubelemente 9 heruntergefahren sind, um mittels der variierenden Gegenhaltefläche 11 des einen Hubelements 9 einen (im Vergleich zum Zustand in Fig. 26) größeren Spalt 13 zu erzeugen.

Die Fig. 28 zeigt einen Zustand, in welchem beide Höhenelemente 9 in die Höhenrichtung 8 hochgefahren sind, um die Stäbe 2 über die wenigstens eine Matrize 4 und/oder über den wenigstens einen Biegedorn 5 anzuheben und aus der Vorrichtung 1 auszuwerfen.

## Patentansprüche

1. Vorrichtung (1) zum Biegen zumindest eines Stabs (2), vorzugsweise Betonstahl, umfassend
- wenigstens ein Ablageelement (3), auf welchem der Stab (2) beim Biegen bereichsweise in einer Biegeebene ablegbar ist,
- wenigstens eine am wenigstens einen Ablageelement (3) angeordnete Matrize (4), um welche der Stab (2) biegbar ist,
- wenigstens ein am wenigstens einen Ablageelement (3) angeordneter und von der wenigstens einen Matrize (4) beabstandeter Biegedorn (5), welcher dazu konfiguriert ist, den Stab (2) in einer Biegeposition (6) durch eine Bewegung relativ zur wenigstens einen Matrize (4) um die wenigstens eine Matrize (4) zu biegen, und
- wenigstens eine Hubvorrichtung (7) zum Anheben des Stabs (2) in eine Höhenrichtung (8) senkrecht zur Biegeebene weg vom wenigstens einen Ablageelement (3),
**dadurch gekennzeichnet, dass** die wenigstens eine Matrize (4) und der wenigstens eine Biegedorn (5) und vorzugsweise das wenigstens eine Ablageelement (3) in der Biegeposition (6) in die Höhenrichtung (8) positionsfest angeordnet sind.

2. Vorrichtung (1) nach Anspruch 1, wobei die wenigstens eine Hubvorrichtung (7) dazu ausgebildet ist, vorzugsweise mit wenigstens einem Hubelement (9), z.B. umfassend wenigstens eine Auflagefläche (10), den Stab (2) in die Höhenrichtung (8) über die wenigstens eine Matrize (4) und/oder über den wenigstens einen Biegedorn (5) anzuheben.

3. Vorrichtung (1) nach einem der vorhergehenden Ansprüche, wobei die Vorrichtung (1), vorzugsweise die wenigstens eine Hubvorrichtung (7), zum Gegenhalten des Stabs (2) beim Biegen des Stabs (2) ausgebildet ist, vorzugsweise wobei die Vorrichtung (1) wenigstens eine Gegenhaltefläche (11), vorzugsweise zwei einander zugewandte Gegenhalteflächen (11), aufweist.

4. Vorrichtung (1) nach einem der vorhergehenden Ansprüche, wobei die Vorrichtung (1), vorzugsweise die wenigstens eine Hubvorrichtung (7), zum Zuführen des Stabs (2) an das Ablageelement (3) und/oder zum Vorschieben des Stabs (2) entlang dem Ablageelement (3) ausgebildet ist und/oder wobei die Vorrichtung (1) wenigstens eine Klemmvorrichtung (12) zum Zuführen und/oder Vorschieben und/oder Klemmen des Stabs (2) aufweist.

5. Vorrichtung (1) nach einem der vorhergehenden Ansprüche, wobei die Vorrichtung (1), vorzugsweise die wenigstens eine Hubvorrichtung (7) und/oder die wenigstens eine Klemmvorrichtung (12), wenigstens einen Spalt (13) aufweist, vorzugsweise wobei der wenigstens eine Spalt (13)
- durch die zwei einander zugewandten Gegenhalteflächen (11) gebildet ist und/oder
- eine variierbare Spaltbreite aufweist und/oder
- einen zur Ablage des Stabs (2) ausgebildeten Spaltboden
aufweist.

6. Vorrichtung (1) nach einem der vorhergehenden Ansprüche, wobei die wenigstens eine Matrize (4) und/oder der wenigstens eine Biegedorn (5) um eine senkrecht zur Biegeebene ausgerichtete Drehachse (14) rotierbar ist oder sind, vorzugsweise wobei der Stab (2) durch die Rotation des wenigstens einen Biegedorns (5) um die Drehachse (14) um die wenigstens eine Matrize (4) biegbar ist.

7. Vorrichtung (1) nach Anspruch 6, wobei
- die wenigstens eine Matrize (4) zylinderförmig mit einer Zylinderachse ausgebildet ist, vorzugsweise wobei die Zylinderachse mit der Drehachse (14) zusammenfällt, und/oder
- wobei der wenigstens eine Biegedorn (5) zylinderförmig ausgebildet ist und/oder
- wobei der wenigstens eine Biegedorn (5) durch einen zumindest beim Biegen des Stabs (2) konstanten Abstand von der Drehachse (14) beabstandet angeordnet ist.

8. Vorrichtung (1) nach einem der vorhergehenden Ansprüche, wobei die Vorrichtung (1) einen Biegekopf (15) aufweist, an welchem die wenigstens eine Matrize (4) und der wenigstens eine Biegedorn (5), vorzugsweise lösbar, befestigt sind und welcher dazu ausgebildet ist, die Bewegung des wenigstens einen Biegedorns (5) und vorzugsweise der wenigstens einen Matrize (4) anzutreiben.

9. Vorrichtung (1) nach einem der vorhergehenden Ansprüche, wobei die wenigstens eine Matrize (4) und der wenigstens eine Biegedorn (5) und vorzugsweise das wenigstens eine Ablageelement (3) wenigstens eine Einheit (21) bilden, in welcher die relativen Positionen der wenigstens einen Matrize (4) und des wenigstens einen Biegedorns (5) und vorzugsweise des wenigstens einen Ablageelements (3) zueinander zumindest beim Biegen konstant sind, vorzugsweise wobei
- die wenigstens eine Einheit (21) austauschbar ist, vorzugsweise wobei die wenigstens eine Matrize (4) und der wenigstens eine Biegedorn (5) der wenigstens einen Einheit (21) jeweils einzeln austauschbar sind, und/oder
- wobei ein Abstand zwischen der wenigstens einen Matrize (4) und dem wenigstens einen Biegedorn (5) variierbar ist.

10. Vorrichtung (1) nach Anspruch 9, wobei der Biegekopf (15) dazu konfiguriert ist, dass die wenigstens eine Einheit (21) in den Biegekopf (15) ein- und ausschiebbar und vorzugsweise ver- und entriegelbar ist.

11. Vorrichtung (1) nach einem der vorhergehenden Ansprüche, wobei das wenigstens eine Ablageelement (3) zumindest in einer Auswerfposition (16), in welcher der Stab (2) aus der Vorrichtung (1) auswerfbar ist, geneigt gegenüber einem Untergrund ausgerichtet ist.

12. Vorrichtung (1) nach einem der vorhergehenden Ansprüche, wobei die Vorrichtung (1) einen, vorzugsweise zumindest beim Auswerfen des Stabs (2) aus der Vorrichtung (1) relativ zum Untergrund geneigten, Biegetisch (17) aufweist, welcher zur bereichsweisen Ablage des Stabs (2) ausgebildet ist.

13. Vorrichtung (1) nach Anspruch 12, wobei der Biegetisch (17) eine Mulde (18) aufweist, worin das wenigstens eine Ablageelement (3) versenkt angeordnet ist, vorzugsweise sodass eine Tischoberfläche (19) neben der Mulde (18) des Biegetischs (17) im Wesentlichen in der Biegeebene liegt.

14. Biegemaschine (20) mit wenigstens einer Vorrichtung (1), vorzugsweise mit zwei zueinander gespiegelt angeordneten Vorrichtungen (1), nach einem der Ansprüche 1 bis 13 und mit wenigstens einem Antrieb zum Antreiben der wenigstens einen Hubvorrichtung (7), der wenigstens einen Matrize (4) und des wenigstens einen Biegedorns (5), wobei die Biegemaschine (20) vorzugsweise
- eine Abspulvorrichtung zum Abspulen eines Stahldrahts und/oder
- eine Richtmaschine zum Formen des Stahldrahts, vorzugsweise Betonstahls, und/oder
- eine Schneidvorrichtung zum Ablängen des Stahldrahts in einen abgelängten Stab (2) und/oder
- wenigstens eine Wechselvorrichtung (24) zum Anbringen und Lösen der wenigstens einen Matrize (4) und/oder des wenigstens einen Biegedorns (5), vorzugsweise als wenigstens eine Einheit (21), an und von der Vorrichtung (1) und/oder
- wenigstens ein Matrizenmagazin zum Lagern der wenigstens einen Matrize (4), des wenigstens einen Biegedorns (5), weiterer Matrizen (4) und/oder weiterer Biegedorne (4), vorzugsweise jeweils als eine Einheit (21),
umfasst.

15. Verfahren zum Biegen wenigstens eines Stabs (2) mit wenigstens einer Vorrichtung (1) nach einem der Ansprüche 1 bis 13 oder einer Biegemaschine (20) nach Anspruch 14 umfassend die folgenden Schritte:
- Ablegen des Stabs (2) auf dem wenigstens einen Ablageelement (3);
- Biegen des Stabs (2) mit dem wenigstens einen Biegedorn (5) um die wenigstens eine Matrize (4);
- Anheben des Stabs (2) mit der wenigstens einen Hubvorrichtung (7) in die Höhenrichtung (8);
- Ablegen des Stabs (2) auf dem wenigstens einen Ablageelement (3) und Biegen des Stabs (2) mit dem wenigstens einen Biegedorn (5) um die wenigstens eine Matrize (4) und/oder Auswerfen des Stabs (2) aus der wenigstens einen Vorrichtung (1).
